# EUROPÄISCHE PATENTSCHRIFT

(11) **EP 0 791 125 B1**
(45) Veröffentlichungstag und Bekanntmachung des Hinweises auf die Patenterteilung: **18.07.2001**
(21) Anmeldenummer: 96932362.5
(22) Anmeldetag: 27.09.1996
(51) Int. Cl.: E21D 11/08

(54) **SEGMENT ZUR AUSKLEIDUNG VON HOHLRÄUMEN**
LINING SECTION FOR HOLLOW CAVITIES
SEGMENT DE REVETEMENT DE CAVITES

(30) Priorität: 29.09.1995 AT 1616959; 14.12.1995 AT 2029959
(43) Veröffentlichungstag der Anmeldung: 27.08.1997
(73) Patentinhaber: GIT Tunnelbau GmbH, 4061 Pasching (AT)
(72) Erfinder: WAGNER, Harald, A-4310 Mauthausen (AT); SCHULTER, Alfred, A-4041 Linz (AT)
(74) Vertreter: Babeluk, Michael, Dipl.-Ing. Mag.
(86) Internationale Anmeldenummer: AT9600174
(87) Internationale Veröffentlichungsnummer: WO9713054

(56) Entgegenhaltungen:
- BE-A- 528 236
- CH-A- 516 049
- CH-A- 654 066
- DE-A- 2 238 792
- DE-A- 2 457 427

## Beschreibung

Die vorliegende Erfindung betrifft ein Segment zur Auskleidung von Hohlräumen, insbesonders für den Tunnel-Ausbau mit einem im wesentlichen schalenförmigen Hauptkörper, der von einer Innenfläche, einer Außenfläche und von Randflächen begrenzt ist, wobei an den Randflächen mindestens eine Öffnung zur Aufnahme eines Dübels vorgesehen ist.

Für den Ausbau von Tunnels, Schächten oder dgl. wird häufig das Tübbing Ausbauverfahren verwendet. Dabei werden einzelne Tübbing-Segmente in den soeben ausgebrochenen Tunnel gefördert und dort zu einer vollständigen Auskleidung zusammengesetzt. Um den Ausbau zu beschleunigen und um eine Automatisierung des Ausbaus zu ermöglichen, werden zunehmend Tübbing-Segmente verwendet, die eine formschlüssige Verbindung von benachbarten Segmenten vorsehen. Diese formschlüssige Verbindung wird in vielen Fällen durch das Eindringen eines Dübels in eine entsprechende Bohrung des benachbarten Segments verwirklicht.

Ein Problem bei dieser Art von Verbindungen besteht darin, daß es zufolge von Toleranzen, Meßfehlern und dgl. nicht ohne weiteres möglich ist, Segmente so herzustellen und einzubauen, daß die Dübel exakt mit den zugehörigen Bohrungen ausgerichtet sind. Es ist daher im allgemeinen notwendig, eine gewisse radiale Versetzung zwischen der Achse des Dübels und der Achse der Bohrung, in die der Dübel eindringen soll, zuzulassen, ohne die Funktion zu beeinträchtigen.

Aus der CH-A 654066 sind Tunnelsegmente bekannt, die mit Dübeln untereinander verbunden sind, wobei verschiedene Ausführungsvarianten von Dübeln vorgesehen sind, die ein Auseinanderfallen der einzelnen Segmente verhindern sollen, nachdem diese einmal miteinander verbunden sind. Um Beschädigungen beim Einführen der Dübel in die entsprechenden Öffnungen zu vermeiden, sind teilweise trichterförmige Elemente vorgesehen, die die Montage erleichtern und eine Beschädigung der Öffnungen oder Dübel beim Einsetzen verhindern sollen. Im versetzten Zustand allerdings gibt es keine Toleranzen zum Ausgleich von Ungenauigkeiten und dergleichen. In gewissen Anwendungsfällen führen daher solche Segmente zu Problemen.

In der EP-A 100 771 ist weiters eine Erfindung zur Verbindung von Segmenten beschrieben, die sich mit dem oben beschriebenen Problem auseinandersetzt. Diese bekannte Verbindung besteht im wesentlichen aus Dübel-Hülsen, in die ein Dübel kraftschlüssig einzuführen ist. Um nun einen Ausgleich in Radialrichtung zu ermöglichen, sind die Dübel-Hülsen in dem Bereich ihrer Öffnung konisch ausgebildet, wodurch es dem Dübel ermöglicht wird, sich an dieser Stelle entsprechend zu verformen. Dies bedeutet jedoch, daß die Dübel entsprechend weich und nachgiebig ausgeführt werden müssen, um diese Verformung zu ermöglichen. Dementsprechend ist zur Erzielung einer bestimmten Haltekraft eine große Anzahl von Dübeln notwendig. Weiters ist bei dieser Lösung nicht möglich, die Dübel in einfacher Weise dadurch herzustellen, daß sie beispielsweise aus Beton mit dem Grundkörper des jeweiligen Segments mitgeformt werden. Ferner hat sich herausgestellt, daß die relativ zarten Dübel dieser Ausführung in der Praxis beim Einführen sehr oft abgeknickt werden, wodurch es zu großen Verzögerungen beim Ausbau und entsprechenden Materialverlusten kommt.

Aus der DE-A 22 38 792 ist weiters eine Tunnel-Auskleidung bekannt, bei der die Bohrungen zur Aufnahme der Dübel mit Federringen ausgestattet sind. Diese Federringe ermöglichen einen gewissen radialen Ausgleich, wenn Ungenauigkeiten bei der Herstellung auftreten sollten. Durch die Federeigenschaft und durch die im wesentlichen nur punktförmige Berührung zwischen Federring und Dübel ist jedoch ein zuverlässiger Halt des Dübels in dem mit der Bohrung versehenen Segment nicht möglich.

Weitere Lösungen sind in der FR-A 78 25 472 und in der DE-A 20 27 149 offenbart. Jedoch auch diese Lösungen haben sich in der Praxis als nicht vollkommen zufriedenstellend erwiesen.

Ein Segment gemäß dem Oberbegriff des Anspruchs 1 ist aus DE-A2 457 427 bekannt.

Aufgabe der vorliegenden Erfindung ist es, ein Segment der oben beschriebenen Art zu schaffen, das leicht herstellbar ist, unproblematisch in der Anwendung ist und das insbesonders einen Ausgleich von Verschiebungen in Radialrichtung des Dübels ermöglicht.

Diese Aufgaben werden erfindungsgemäß durch die kennzeichnenden Merkmale des Anspruchs 1 gelöst.

Wesentlich an der vorliegenden Erfindung ist die besondere Ausbildung der Öffnung, die für die Aufnahme des Dübels bestimmt ist. Grundsätzlich ist die vorliegende Erfindung auf Segment-Verbindungen anwendbar, bei denen beide zu verbindenden Segmente einander gegenüberliegende Öffnungen aufweisen, wobei vor dem Ausbau in eine dieser Öffnungen ein getrennt hergestellter Dübel eingetrieben wird. Dabei ist es sowohl möglich, daß eine der beiden Öffnungen in der erfindungsgemäßen Art ausgebildet ist, als auch, daß beide Öffnungen erfindungsgemäß ausgebildet sind. In gleicher Weise ist es jedoch auch möglich, daß an einem der zu verbindenden Segmente Dübel einstückig angeformt sind, die dann jeweils in die erfindungsgemäß ausgebildeten Öffnungen des jeweils anderen Segments eingetrieben werden. Besonderer Vorteil der vorliegenden Erfindung ist, daß die Ausbildung des Dübels entsprechend den jeweiligen Erfordernissen praktisch beliebig möglich ist und daß der Dübel insbesonders vollkommen starr hergestellt werden kann.

Durch die im wesentlichen plastische Verformung des Rohres ist nach Herstellen der Verbindung ein sicherer Halt des Dübels mit großer Festigkeit gegeben. Besonders vorteilhaft ist, daß die Auslenkung des Rohres in Radialrichtung durch die Wand der Bohrung begrenzt ist, so daß es auch bei fehlerhafter Handhabung nicht zu einem Abknicken oder sonstigen Beschädigungen kommen kann.

Die Herstellung des erfindungsgemäßen Segments wird insbesonders dadurch besonders erleichtert, daß in dem Abstand zwischen Bohrung und Rohr ein verformbares Material angeordnet ist. Bei der Herstellung des Segments wirkt dabei das verformbare Material in der Form einer verlorenen Schalung, was den Aufwand deutlich verringert.

Das Einführen des Dübels wird dadurch erleichtert, daß das Rohr vorzugsweise im wesentlichen bündig mit der Randfläche abschließt und im Bereich der Randfläche nach außen hin erweitert ist.

Weiters kann die ausreichende Verformung des Rohres in vorteilhafter Weise dadurch sichergestellt werden, daß das Rohr als Stahlrohr ausgebildet ist, das in den Hauptkörper des Segments eingeformt ist, wobei vorzugsweise die Bohrung um mindestens 10%, vorzugsweise um mindestens 20% des Durchmessers des Rohres tiefer ausgeführt ist als die vorgesehene Eindringtiefe des Dübels. Besonders bevorzugt ist es dabei, wenn der Spalt zwischen 5% und 20% des Durchmessers des Rohres breit ist.

Weiters betrifft die vorliegende Erfindung eine Anordnung von Segmenten der oben beschriebenen Art und einem damit zu verbindenden Segment, das mindestens einen Dübel angeformt hat, der einstückig mit dem Hauptkörper geformt ist. Dadurch wird eine besonders stabile Verbindung bei einfacher und kostengünstiger Herstellung erreicht.

Weiters ist es besonders günstig, die Segmente so auszubilden, daß das Segment einen Dübel aufweist, der im wesentlichen einstückig aus dem gleichen Material wie der Hauptkörper des Segments geformt ist. Auf diese Weise ist es möglich, eine formschlüssige Verbindung herzustellen, wobei die Festigkeit des Grundmaterials ausgenützt wird. Weiters ist eine einfache Herstellung der Segmente auf diese Weise möglich. Eine weitere Erhöhung der Festigkeit ergibt sich, wenn Bewehrungselemente vorgesehen sind, die sich vom Grundkörper bis in den Dübel erstrecken. Weitere bevorzugte Ausführungsvarianten der Erfindung sind in den übrigen Unteransprüchen dargestellt.

In der Folge wird die vorliegende Erfindung an Hand der in den Figuren dargestellten Ausführungsbeispielen näher erläutert. Die Figuren zeigen:
- Fig. 1: einen teilweisen Schnitt zweier benachbarter Segmente im verbundenen Zustand;
- Fig. 2: die Segmente der Fig. 1 während des Zusammenbaus;
- Fig. 3: einen Teilschnitt eines erfindungsgemäßen Segments;
- Fig. 4: schematisch den Querschnitt des Rohres von dem in der Fig. 3 dargestellten Segment;
- Fig. 5: einen Teilschnitt eines Segments mit einem angeformten Dübel; und
- Fig. 6: schematisch einen Querschnitt des Umhüllungs-Rohrs des Dübels des Segments von Fig. 5;
- Fig. 7: schematisch die Ausbildung eines erfindungsgemäßen Segments in einer axonometrischen Darstellung;
- Fig. 8: einen Abschnitt eines Segments nach einer weiteren Ausführungsvariante der Erfindung mit einer Aufnahmeöffnung im Schnitt;
- Fig. 9: einen Abschnitt eines Segments mit einem Dübel im Schnitt;
- Fig. 10: eine Ausführungsvariante der vorliegenden Erfindung in einem Schnitt entsprechend der Fig. 8;
- Fig. 11: das Eindringen eines Dübels eines Segments in eine Aufnahmeöffnung;
- Fig. 12 und 13: weitere Ausführungsvarianten der vorliegenden Erfindung in einer Darstellung entsprechend der Fig. 11;
- Fig. 14: eine weitere Ausführungsvariante der vorliegenden Erfindung in einem Schnitt entsprechend der Fig. 8;
- Fig. 15 und 16: weitere Ausführungsvarianten der vorliegenden Erfindung in einem Schnitt entsprechend der Fig. 9;
- Fig. 17 und 18: weitere Ausführungsvarianten der vorliegenden Erfindung in einem Schnitt entsprechend der Fig. 11.

In der Fig. 1 ist der Bereich einer Verbindung zwischen einem Segment 1, das mit einer Öffnung 3 ausgestattet ist, und einem weiteren Segment 2, das mit einem Dübel 5 ausgestattet ist, dargestellt. In der Öffnung 3 des Segments 1 ist ein Rohr 4 angeordnet, das konzentrisch zur Öffnung 3 ausgebildet ist, dessen Außendurchmesser jedoch geringer ist als der Innendurchmesser der Öffnung 3. Dadurch entsteht ein Abstand a zwischen dem Rohr 4 und der Öffnung 3. Zwischen dem Rohr 4 und der Öffnung 3 ist eine Schicht 6 aus verformbarem Material zwischengelegt. Das Rohr 4 ist im Bereich einer Randfläche 7 des Segments 1 mit einer konischen Erweiterung 4a versehen, um das Eindringen des Dübels 5 zu erleichtern. Am gegenüberliegenden Ende des Rohrs 4 ist dieses im Hauptkörper des Segments 1 verankert, indem es in dem Beton, aus dem das Segment 1 hergestellt ist, eingegossen ist. Die Segmente 1 und 2 besitzen weiters an ihrer Berührungsfläche Dicht-Elemente 8, und sie sind in ihrem Randbereich mit Verstärkungen 9 versehen.

Der Dübel 5 ist im wesentlichen einstückig mit dem Grundkörper des Segments 2 aus Beton ausgebildet und außen mit einem Rohr 10 aus Stahl verkleidet. Dieses Rohr 10 ragt in den Grundkörper des Segments 2 hinein, um den Dübel 5 zu verankern.

Die Bohrung 3 ist tiefer ausgeführt als die Länge des vorstehenden Teils des Dübels 5, so daß sich in Axialrichtung ein Spalt d ergibt. Da weiters der Dübel 5 an seinem vorderen Ende abgeschrägt ist, ergibt sich insgesamt ein Bereich D, innerhalb dessen eine seitliche Versetzung des Rohres 4 in Radialrichtung möglich ist.

In der Fig. 2 sind die Segmente 1 und 2 beim Zusammenbau dargestellt, bevor die endgültige Einbaulage erreicht ist. In dieser Fig. ist auch die seitliche Versetzung der beiden Segmente 1 und 2 angedeutet. Ansonsten entspricht die Fig. 2 der Fig. 1.

In der Fig. 3 ist ein Detail des Segments 1 von Fig. 1 detailliert dargestellt, wobei der eindringende Dübel 5 mit unterbrochenen Linien dargestellt ist. Diese Fig. soll insbesonders die Aufwertung des Rohres 4 durch den Dübel 5 darstellen, wodurch die kraftschlüssige Verbindung erreicht wird. Weiters ist in dieser Fig. ein Verankerungselement 11 für das Rohr 4 eingezeichnet. In der Fig. 4 ist ein Querschnitt des Rohres 4 dargestellt, das in dieser Ausfiihrungsvariante mit einer Sicke 4b versehen ist. Dies erleichtert die Verformung beim Einführen des Dübels 5.

In der Fig. 5 ist die Ausbildung eines Dübels 5 in einem Segment 2 detailliert dargestellt, wobei eine Verstärkung 12 zur Verankerung des Rohres 10 des Dübels 5 vorgesehen ist. Aus der Fig. 6 ist ersichtlich, daß das Rohr 10 einen kreisförmigen Querschnitt aufweist.

Aus der Fig. 7 ist allgemein der grundsätzliche Aufbau eines Segments im Sinne der Erfindung ersichtlich. Das Segment 1 ist allgemein aus einem Hauptkörper 20 aufgebaut, der sechseckig ausgebildet und dementsprechend von sechs Randflächen 21 begrenzt ist. Eine Außenfläche 22 des Segments 1 ist konvex, während eine Innenfläche 23 konkav ist. An einer Randfläche 21 sind zwei Dübel 5 vorgesehen, die wie oben beschrieben ausgebildet sind. An der gegenüberliegenden Randfläche sind im gleichen Abstand voneinander zwei Öffnungen 3 vorgesehen, die in der erfindungsgemäßen Art entsprechend den Fig. 1 und 2 ausgebildet sind. Segmente, die in dieser Art ausgebildet sind, können beim Ausbau bienenwabenförmig zusammengesetzt werden, wodurch ein besonders formstabiler Verbund ergibt.

In den Fig. 8 und 9 sind die allgemeinen Ausführungen der Aufnahmeöffnung 54 bzw. des Dübels 5 dargestellt. Die Aufnahmeöffnung 54 ist aus einer kegelförmigen Wand 54a aufgebaut, die von einem Boden 54b abgeschlossen ist. Die Dübel 5 bestehen ebenfalls aus einer kegelförmigen Wand 5a, die durch eine Deckfläche 5b begrenzt ist.

Bei der Ausführungsvariante von Fig. 10 ist an der kegelförmigen Wand 54a der Aufnahmeöffnung 54 eine Einlage 55 aus einem in einem gewissen Ausmaß nachgiebigen Kunststoff angebracht, die durch das Eindringen des Dübels 5 zusammengedrückt wird, wie dies durch die unterbrochene Linie 56 angedeutet ist. Auf diese Weise können Toleranzen und sonstige Abweichungen in einem gewissen Maß ausgeglichen werden. Dies ist besonders bei Tunnelbauten wichtig, bei denen die Tunnelachse gekrümmt ist, da es hier besonders schwierig ist, einen exakten Sitz der einzelnen Segmente zu erreichen.

In Fig. 11 ist eine bevorzugte Ausführungsvariante eines Verriegelungselements 57 dargestellt. Das Verriegelungselement 57 besteht aus einem dünnwandigen Blech und ist aus einem kegelförmigen Abschnitt 57a aufgebaut, der an dem kegelförmigen Abschnitt 5a des Dübels 5 befestigt ist. An den kegelförmigen Abschnitt 57a schließt ein vorspringender Abschnitt 57b an, der von einer im wesentlichen ebenen Abschlußplatte 57c begrenzt ist. In dem vorspringenden Abschnitt 57b sind in bestimmten Abständen radiale Schlitze 57d eingeschnitten, um die Verformung zu erleichtern. Beim Eindringen des Dübels 5 in die Aufnahmeöffnung 54 wird ein Punkt erreicht, an dem die Abschlußplatte 57c an dem Boden 54b anliegt. Diese Situation ist in der Fig. 11 dargestellt. Bei einem weiteren Eindringen wird der vorspringende Abschnitt 57b ausgebeult, wie dies durch unterbrochene Linien 57e angedeutet ist. Dabei dringt dieser ausgebeulte Abschnitt 57e in eine ringförmige Nut 58 ein, die in einem kegelförmigen Abschnitt 54 a vorgesehen ist. Durch dieses Eindringen wird eine Verriegelung erzielt, so daß die Verbindung zwischen den beiden Segmenten auch in einem gewissen Ausmaß Zugkräfte aufnehmen kann.

Andere Varianten für eine Verriegelung sind in der Fig. 12 dargestellt. Ein elastisches Verriegelungselement 59 ist an dem kegelförmigen Abschnitt 5a des Dübels 5 angebracht. Innerhalb eines Vorsprunges ist ein Kissen 59a aus kompressiblem Material, wie etwa Schaumstoff, vorgesehen. In der in Fig. 12 dargestellten Stellung wird das Kissen 59a bereits durch die Fläche 54a zusammengedrückt. Wenn nun in einem kegelförmigen Abschnitt 54a eine ringförmige Nut 58 vorgesehen ist, wie dies in der linken Hälfte von Fig. 12 angedeutet ist, dann wird eine im wesentlichen formschlüssige Verbindung gebildet, wenn beim weiteren Eindringen des Dübels 5 das Verriegelungselement 59 in die Nut 58 einschnappt. Ist die Nut 58 nicht vorgesehen, wie in der rechten Hälfte von Fig. 11, dann ist die Verriegelungswirkung deutlich geringer, aber dafür ist es in größerem Umfang möglich, seitliche Abweichungen zwischen dem Dübel 5 und der Aufnahmeöffnung 54 auszugleichen.

Die Fig. 13 zeigt einen Ring 60, der auf dem Dübel 5 aufgesetzt ist und der als Verriegelungselement dienen kann. Analog zu Fig. 11 ist ein solcher Ring 60 mit einer Aufnahmeöffnung 54 mit Nut 58 oder ohne Nut kombinierbar. Der Ring 60 ist aus Gummi hergestellt. Wenn in einer alternativen Ausführungsvariante der Ring aus Metall ausgebildet ist, dann sollte er offen ausgeführt sein, und es sollte eine Nut 58 vorgesehen sein. Es ist umgekehrt auch möglich, daß der Ring in einer Nut in der Aufnahmeöffnung 54 eingesetzt ist und in eine entsprechende Nut in den Dübel 5 eingreift.

In Fig. 14 ist eine alternative Ausbildung der Aufnahmeöffnung 54 dargestellt, die im wesentlichen zylindrisch ist und die einen zylindrischen Einsatz 61 aufweist. Durch das Eindringen des kegelförmigen Dübels 5 wird der Einsatz 61 verformt, so daß ein sicherer Preßsitz erreicht wird.

Fig. 15 zeigt eine Variante einer Verriegelung. Das Verriegelungselement 62 besteht aus einer Deckplatte 62a, das an seinem Umfang nach außen abstehende Vorsprünge 62b aufweist. Diese Vorsprünge 62b rasten in eine entsprechende, nicht dargestellte Schulter in der Aufnahmeöffnung 54 ein und halten den Dübel 5 sicher darin. Ein Anker 62c, der in der Mitte der Deckplatte 62a angeformt ist, stellt gleichzeitig ein Bewehrungselement für den Dübel 5 dar.

Eine andere Form der Bewehrung ist in der Fig. 16 dargestellt. Das Bewehrungselement 63 besteht aus einer Deckplatte 63a, einer Stange 63b und einem Anker 63c innerhalb des Grundkörpers 51. An der kegelförmigen Fläche des Dübels 5 ist eine Kunststoffabdeckung 64 befestigt.

In der Fig. 17 ist ein Bewehrungselement, das dem der Fig. 15 ähnlich ist, über den Rand des Dübels 5 überstehend ausgeführt, um einen Sprengring 65 zu halten, der aus einer ringförmigen Ausnehmung 66 des Dübels 5 vorsteht. Beim Einführen wird der Sprengring 65 radial nach innen gedrückt und federnd gegen die Aufnahmeöffnung 54 gepreßt. Im zusammengebauten Zustand stützt er sich dabei an einer Schulter 67 der Aufnahmeöffung 54 ab.

Die Fig. 18 zeigt ein weiteres Verriegelungselement 68. In der linken Hälfte der Fig. 18 ist dieses Verriegelungselement im ursprünglichen Zustand dargestellt, in dem sich eine wulstförmige Krone nach außen erstreckt. Diese wird beim Zusammenbau radial nach innen gedrückt, so daß sich ihr Rand an einer Schulter 67 der Aufnahmeöffnung 54 abstützen kann.

Die vorliegende Erfindung hat sich als besonders robust herausgestellt, und zwar sowohl in dem Sinn, daß die Gefahr von Beschädigungen der Segmente bei der Manipulation gering ist, als auch in dem Sinn, daß beim Auftreten von Ungenauigkeiten und dgl. dennoch eine weitgehend stabile und dauerhafte Verbindung erreicht werden kann.

## Patentansprüche

1. Segment zur Auskleidung von Hohlräumen, insbesonders für den Tunnel-Ausbau, mit einem im wesentlichen schalenförmigen Hauptkörper (20), der von einer Innenfläche (23), einer Außenfläche (22) und von Randflächen (21) begrenzt ist, wobei an den Randflächen (21) mindestens eine im wesentlichen zylindrische Öffnung (3) zur Aufnahme eines Dübels (5) vorgesehen ist, in die ein beschränkt verformbares Rohr (4) ragt, wobei zwischen dem äußeren Umfang des Rohres (4) und der Wand der Öffnung (3) ein Abstand (a) vorgesehen ist, **dadurch gekennzeichnet,** daß das Rohr (4) in einem ersten Abschnitt in den Hauptkörper (20) des Segments (1) eingeformt ist und mit dem Material, aus dem der Hauptkörper (20) besteht, ausgefüllt ist, so dass das Rohr (4) direkt im Hauptkörper (20) eingespannt ist, und daß in einem zweiten Abschnitt das Rohr (4) innen offen ist und nach außen hin der Abstand (a) zur Wand der Öffnung (3) gegeben ist.

2. Segment nach Anspruch 1, **dadurch gekennzeichnet**, daß in dem Abstand (a) zwischen Öffnung (3) und Rohr (4) ein verformbares Material (6) angeordnet ist.

3. Segment nach einem der Ansprüche 1 oder 2, **dadurch gekennzeichnet**, daß das Rohr (4) im wesentlichen bündig mit der Randfläche (21) abschließt und im Bereich der Randfläche (21) nach außen hin erweitert ist.

4. Segment nach einem der Ansprüche 1 bis 3, **dadurch gekennzeichnet**, daß das Rohr (4) als Stahlrohr ausgebildet ist.

5. Segment nach einem der Ansprüche 1 bis 4, **dadurch gekennzeichnet**, daß die Öffnung (3) um mindestens 10%, vorzugsweise um mindestens 20% des Durchmessers des Rohres (4) tiefer ausgeführt ist als die vorgesehene Eindringtiefe des Dübels (5).

6. Segment nach einem der Ansprüche 1 bis 4, **dadurch gekennzeichnet**, daß der Spalt (a) zwischen 5% und 20% des Durchmessers des Rohres (4) breit ist.

7. Segment nach einem der Ansprüche 1 bis 6, **dadurch gekennzeichnet**, daß das Segment einen Dübel (5) aufweist, der im wesentlichen einstückig aus dem gleichen Material wie der Hauptkörper (20) des Segments geformt ist.

8. Segment nach Anspruch 7, **dadurch gekennzeichnet,** daß in dem Dübel (5) ein Bewehrungs-Element (62c, 63) vorgesehen ist, das sich bis in den Hauptkörper (20) hinein erstreckt.

9. Segment nach einem der Ansprüche 7 oder 8, **dadurch gekennzeichnet**, daß am Dübel (5) ein Verriegelungselement (57, 59, 60, 62, 65, 68) zur Verstärkung des Eingriffs in eine entsprechende Aufnahmeöffnung (54) vorgesehen ist.

10. Segment nach Anspruch 9, **dadurch gekennzeichnet**, daß das Verriegelungselement (59) außen am Dübel (5) angebracht ist, und einen Verformungsabschnitt (59a) aufweist, der beim eindringen des Dübels (5) in die Aufnahmeöffnung (54) mit einer Nut (58) in der Aufnahmeöffnung (54) in Eingriff kommt.

11. Segment nach Anspruch 9, **dadurch gekennzeichnet**, daß das Verriegelungsselement (57, 62, 65, 68) einen Federabschnitt aufweist, der beim Eindringen des Dübels (5) in die Aufnahmeöffnung (54) in eine entsprechende Ausnehmung (58) in der Aufnahmeöffnung (54) einschnappt.

12. Segment nach einem der Ansprüche 7 oder 8, **dadurch gekennzeichnet**, daß in der Aufnahmeöffnung (54) ein Verriegelungselement zur Verstärkung des Eingriffs mit einem entsprechenden Dübel (5) vorgesehen ist.

13. Segment nach einem der Ansprüche 7 bis 12, **dadurch gekennzeichnet**, daß die Aufnahmeöffnung (54) mit einer nachgiebigen Auskleidung (55, 61) versehen ist.

14. Segment nach einem der Ansprüche 7 bis 13, **dadurch gekennzeichnet**, daß der Dübel (5) mit einer Deckplatte (62a, 63a, 68) versehen ist, das vorzugsweise mit einem Bewehrungselement (62c,63) verbunden ist, oder einstückig mit diesem ausgeführt ist.

15. Segment nach einem der Ansprüche 7 bis 14, **dadurch gekennzeichnet**, daß der Hauptkörper (20) im wesentlichen sechseckig ausgebildet ist, und daß an einer Randfläche zwei oder mehr Dübel (5) vorgesehen sind, und daß an der gegenüberliegenden Randfläche eine entsprechende Anzahl von öffnungen (3) angeordnet ist.

16. Anordnung von Segmenten nach Anspruch 15, **dadurch gekennzeichnet**, daß an einem Segment an mindestens einer Randfläche Führungskörper vorgesehen sind, die dazu bestimmt sind, in entsprechende Nuten (58) in einer Randfläche eines benachbarten Segments einzugreifen.

17. Anordnung von Segmenten, bestehend aus einem Segment (1) nach einem der Ansprüche 1 bis 6 und einem damit zu verbindenden Segment (2), das mindestens einen Dübel (5) angeformt hat, der einstückig mit dem Hauptkörper (20) geformt ist.

18. Anordnung nach Anspruch 17, **dadurch gekennzeichnet**, daß der Dübel (5) von einem Stahlrohr (10) umschlossen ist, das teilweise in den Hauptkörper (20) des Segments (2) eingeformt ist.

## Claims

1. Segment for lining cavities, in particular tunnels, comprising an essentially shell-shaped body (20) bounded by an inner face (23), an outer face (22) and side faces (21), said side faces (21) being provided with at least one, essentially cylindrical opening (3) receiving a dowel (5), into which opening (3) projects a tube (4) of limited deformability, a gap (a) being provided between the outer circumference of the tube (4) and the wall of the opening (3), **characterized in that** a first part of said tube (4) is embedded in the body (20) of the segment (1) and is filled with the material from which the body (20) is made, such that the tube (4) is directly held in the main body (20), and that a second part of said tube (4) is open inside, and said gap (a) is provided between the outer side of the tube (4) and the wall of the opening 3.

2. Segment according to claim 1, **characterized in that** a deformable material (6) is placed in the gap (a) between opening (3) and tube (4).

3. Segment according to claim 1 or 2, **characterized in that** the tube (4) ends essentially flush with the side face (21), with a flared opening in the area of said side face (21).

4. Segment according to any of claims 1 to 3, **characterized in that** the tube (4) is configured as a steel tube.

5. Segment according to any of claims 1 to 4, **characterized in that** the depth of the opening (3) exceeds the envisaged penetration depth of the dowel (5) by at least 10 percent, and preferably by at least 20 percent, of the diameter of the tube (4).

6. Segment according to any of claims 1 to 4, **characterized in that** the gap (a) has a width of 5 to 20 percent of the diameter of the tube (4).

7. Segment according to any of claims 1 to 6, **characterized in that** said segment is provided with a dowel (5) which is made substantially in one piece with and of the same material as the body (20) of the segment.

8. Segment according to claim 7, **characterized in that** the dowel (5) is provided with a reinforcing element (62c, 63) which extends into the body (20).

9. Segment according to any of claims 7 or 8, **characterized in that** the dowel (5) is provided with a locking element (57, 59, 60, 62, 65, 68) to enhance locking with a corresponding dowel opening (54).

10. Segment according to claim 10, **characterized in that** the locking element (59) is attached to the outside of the dowel (5) and has a deformable part (59a) which engages in a groove (58) in the dowel opening (54) when the dowel penetrates into said opening (54).

11. Segment according to claim 9, **characterized in that** the locking element (57, 62, 65, 68) exhibits a spring element which locks with a corresponding groove (58) in the dowel opening (54) when the dowel (5) penetrates into said opening (54).

12. Segment according to any of claims 7 or 8, **characterized in that** a locking element is provided in the dowel opening (54) to enhance locking with a corresponding dowel (5).

13. Segment according to any of claims 7 to 12, **characterized in that** the dowel opening (54) is provided with a flexible lining (55, 61).

14. Segment according to any of claims 7 to 13, **characterized in that** the dowel (5) is provided with a cover plate (62a, 63a, 68), which is preferably connected to a reinforcing element (62c, 63) or is formed integral therewith.

15. Segment according to any of claims 7 to 14, **characterized in that** the body (20) is of essentially hexagonal configuration, and that two or more dowels (5) are provided on one side face, and a corresponding number of openings (3) are provided on the opposite side face.

16. Assembly of segments according to claim 15, **characterized in that** guiding elements are provided on at least one side face, which are designed to lock in corresponding grooves (58) in a side face of an adjacent segment.

17. Assembly of segments, comprising a segment (1) according to any of claims 1 to 6, and a segment (2) to be fastened thereto, which is provided with at least one dowel (5) formed integral with the body (20).

18. Assembly according to claim 17, **characterized in that** the dowel (5) is surrounded by a steel tube (10) which is partly embedded in the body (20) of the segment (2).

## Revendications

1. Segment pour garnir une cavité, en particulier lors de la construction d'un tunnel, avec un corps principal (20) ayant sensiblement la forme d'une plaque courbe, délimité par une surface interne (23), une surface externe (22) et des surfaces de bord (21), où les surfaces de bord (21) comportent au moins une ouverture (3) sensiblement cylindrique pour recevoir une cheville (5), dans laquelle ouverture est placé un tube (4) pouvant se déformer de manière limitée et où un espacement (a) est prévu entre la circonférence externe du tube (4) et la paroi de l'ouverture (3), **caractérisé en ce qu**'une première section du tube (4) se trouve logée dans le corps principal (20) du segment (1), en étant remplie avec le matériau dont est constitué le corps principal (20) de sorte que le tube (4) se trouve encastré directement dans le corps principal (20), et qu'une seconde section du tube (4) est vide à l'intérieur et son extérieur est séparé de la paroi de l'ouverture (3) par l'espacement (a).

2. Segment selon la revendication 1, **caractérisé en ce qu**'un matériau déformable (6) est prévu dans l'espacement (a) entre l'ouverture (3) et le tube (4).

3. Segment selon la revendication 1 ou la revendication 2, **caractérisé en ce que** l'extrémité du tube (4) affleure à la surface du bord (21) en étant évasé vers l'extérieur au voisinage de la surface du bord (21).

4. Segment selon l'une des revendications 1 à 3, **caractérisé en ce que** le tube (4) est réalisée sous la forme d'un tube en acier.

5. Segment selon l'une des revendications 1 à 4, **caractérisé en ce que** l'ouverture (3) est réalisé de manière à être plus profonde que la profondeur de pénétration prévue pour la cheville (5) par au moins 10 % et, de préférence, au moins 20 % du diamètre du tube (4).

6. Segment selon l'une des revendications 1 à 4, **caractérisé en ce que** l'espacement (a) représente entre 5 % et 20 % du diamètre du tube (4).

7. Segment selon l'une des revendications 1 à 6, **caractérisé en ce que** le segment présente une cheville (5) qui est réalisée essentiellement d'une seule pièce avec le corps principal (20) du segment, en un matériau identique à celui dudit corps.

8. Segment selon la revendication 7, **caractérisé en ce que** dans la cheville (5) il est prévu un élément d'armature (62a, 63), qui s'étend jusqu'à l'intérieur du corps principal (20).

9. Segment selon la revendication 7 ou la revendication 8, **caractérisé en ce qu**'un élément de verrouillage (57, 59, 60, 62, 65, 68) est prévu sur la cheville (5) pour renforcer le blocage dans une ouverture de réception correspondante (54).

10. Segment selon la revendication 9, **caractérisé en ce que** l'élément de verrouillage (59) est placé sur la cheville (5) depuis l'extérieur et qu'il comporte une section déformable (59a), laquelle, lors de l'introduction de la cheville (5) dans l'ouverture de réception (54), vient se bloquer dans une rainure (58) dans l'ouverture de réception (54).

11. Segment selon la revendication 9, **caractérisé en ce que** l'élément de verrouillage (57, 62, 65, 68) comporte une section de ressort, qui, lors de l'introduction de la cheville (5) dans l'ouverture de réception (54), s'encliquette dans un évidement (58) correspondant de l'ouverture de réception (54).

12. Segment selon la revendication 7 ou la revendication 8, **caractérisé en ce que** l'ouverture de réception (54) comporte un élément de verrouillage pour renforcer le blocage avec une cheville correspondante (5).

13. Segment selon l'une des revendications 7 à 12, **caractérisé en ce que** l'ouverture de réception (54) est pourvue d'une garniture souple (55, 61).

14. Segment selon l'une des revendications 7 à 13, **caractérisé en ce que** la cheville (5) porte une plaque de revêtement (62a, 63a, 68) qui est, de préférence, fixée à un élément d'armature (62c, 63) ou réalisée d'une seule pièce avec celui-ci.

15. Segment selon l'une des revendications 7 à 14, **caractérisé en ce que** le corps principal (20) est sensiblement hexagonal, que sur une surface de bord, il y a deux chevilles (5) ou davantage et que la surface de bord opposée présente le même nombre d'ouvertures (3).

16. Agencement de segments selon la revendications 15, **caractérisé en ce que** sur un segment, au moins une surface de bord comporte un corps de guidage qui est prévu pour venir se loger dans une rainure correspondante d'une surface de bord d'un segment voisin.

17. Agencement de segments constitué par un segment (1) selon l'une des revendications 1 à 6 et par un segment (2) à fixé au premier, comprenant au moins une cheville (5) formée d'une pièce avec le corps principal (20).

18. Agencement selon la revendication 17, **caractérisé en ce que** la cheville (5) est entourée d'un tube en acier (10) qui est encastré partiellement dans le corps principal (20) du segment (2).
